# FASCICULE DE BREVET EUROPEEN

(11) **EP 1 647 721 B1**
(45) Date de publication et mention de la délivrance du brevet: **10.10.2007**
(21) Numéro de dépôt: 05292127.7
(22) Date de dépôt: 12.10.2005
(51) Int. Cl.: F15B 15/22

(54) **Vérin, de préférence double effet, à amortisseur de fin de course**
Fluidzylinder, vorzugsweise doppelt wirkender, mit Endlagendämpfung
Fluid cylinder, preferably double-acting, with end position damping

(30) Priorité: 15.10.2004 FR 0410919
(43) Date de publication de la demande: 19.04.2006
(73) Titulaire: Société d'Etudes et de Réalisations, Techniques Appliquées, 85170 Le Poire sur Vie (FR)
(72) Inventeur: Loiseau, Chirstophe, 85170 Le Poire sur Vie (FR)
(74) Mandataire: Laget, Jean-Loup

(56) Documents cités:
- DE-A1- 2 254 495
- US-A- 4 706 781

## Description

La présente invention concerne un vérin, de préférence double effet, à amortisseur de fin de course.

De nombreux vérins, en particulier hydrauliques, sont équipés aujourd'hui d'un dispositif qui permet de freiner la vitesse de déplacement du piston du vérin à, ou au voisinage de, sa position de fin de course et ce jusqu'à sa position de fin de course. De tels amortisseurs de fin de course équipent des vérins du type comprenant un corps de vérin logeant un piston d'actionnement d'une tige de vérin. Le corps de vérin est muni d'au moins un conduit d'évacuation de fluide. Ce conduit d'évacuation de fluide est généralement disposé dans une tête de vérin obturant l'une des chambres, dite chambre de pression ou grande chambre du corps de vérin. La tête de vérin est généralement équipée d'un gicleur déposé en sortie du conduit d'évacuation de fluide. Ce gicleur est généralement vissé à l'extrémité du conduit d'évacuation de fluide débouchant dans la chambre de pression. Le corps de piston est quant à lui équipé d'un logement destiné à venir coiffer le gicleur au fur et à mesure du déplacement du piston en direction de la tête de vérin. Lorsque le gicleur est logé au moins partiellement dans le logement du piston, l'évacuation de fluide s'opère à travers le corps du gicleur après écoulement du fluide à l'intérieur d'un passage délimité entre le corps du piston et le corps du gicleur.

Une telle solution pose différents problèmes. Tout d'abord, dès qu'un défaut d'alignement survient entre le piston et le corps du vérin, le logement du piston ne vient plus coiffer le gicleur de manière telle que le gicleur est centré à l'intérieur dudit logement et un risque de coincement du piston survient. En outre, lors de l'alimentation en fluide de la chambre de pression qui s'opère par le conduit d'évacuation, le fluide doit obligatoirement passer par le corps du gicleur puis par le passage qui s'étend entre corps et logement. Du fait du faible niveau d'alimentation en fluide qui en résulte, on constate des problèmes de cavitation. De ce fait, cette solution a jusqu'à présent été abandonnée.

Il est également connu un vérin incorporant un amortisseur de fin de course réalisé sous forme d'un obturateur équipant le piston du vérin. Cet obturateur s'applique au voisinage de la fin de course du vérin contre un siège débouchant dans un premier conduit d'évacuation de fluide. Cet obturateur est monté coulissant dans le corps de piston avec interposition d'un ressort de compression autorisant la course totale du piston dans le corps du vérin. A l'état obturé, la vidange de la chambre de pression s'effectue par l'intermédiaire d'un second conduit d'évacuation calibré de manière à freiner la vitesse de déplacement du piston jusqu'à sa position de fin de course. Ce second conduit est ménagé en parallèle du premier conduit d'évacuation de fluide au niveau de la tête de vérin et débouche dans la chambre de pression. Cette solution présente divers inconvénients. On peut constater tout d'abord des colmatages du second conduit d'évacuation de fluide en raison des faibles dimensions de ce conduit. Cette solution est décrite dans le brevet DE-A-2.254.495. Dans la figure 4 de ce document, ce second conduit est supprimé. Dans ce cas, l'obturateur, qui est monté coulissant à l'intérieur de la tige de vérin, et est guidé en déplacement par l'intermédiaire d'une lumière oblongue et d'un axe, est pourvu, au niveau de sa tête, d'un alésage axial et d'un alésage radial qui permettent une vidange de la chambre de pression en position de fin de course de l'obturateur. Aucun amortissement progressif de la course de fin de course n'est prévu.

Le document US 4 706 781 décrit un vérin double effet comportant un corps de vérin 1 logeant un piston 5 d'actionnement d'une tige 7. Ce corps de vérin est muni d'un conduit 3 d'alimentation et d'évacuation du fluide (aux figures). Le conduit est disposé dans la tête du vérin 2 obturant l'une des chambres, dite chambre de pression 4A. Le piston est équipé coté tête de vérin, d'un obturateur. Le corps de l'obturateur est creux. Ainsi, l'obturateur comporte un canal 10, canal mettant en communication la chambre de pression du piston et le canal d'évacuation. De plus, l'obturateur comporte des orifices 14 (figures 2) placés radiaux à l'obturateur dont le diamètre augmente de la tête du vérin vers la tige du vérin. Le fluide est ainsi transmis de la chambre de pression à la tête de vérin via ses orifices et le canal.

La réalisation d'orifices radiaux de diamètre progressif de l'extrémité libre de l'obturateur vers son extrémité d'appui à l'intérieur d'un logement ménagé dans le piston de vérin autorise un amortissement progressif de la course du vérin par variation du débit de fuite. Toutefois, la solution retenue pour l'obtention d'un tel amortissement progressif est une solution complexe à mettre en oeuvre qui fragilise l'obturateur en raison de la multiplication des orifices. En outre, pour les orifices de diamètre le plus faible, un risque de colmatage ne peut être exclu.

Un but de la présente invention est donc de proposer un vérin avec amortisseur de fin de course du type précité dont la conception permet une facilité de réglage de la vitesse de déplacement du piston au voisinage de sa position de fin de course et un amortissement progressif de la fin de course du vérin, sans avoir à changer les pièces du vérin.

Un autre but de la présente invention est de proposer un vérin à amortisseur de fin de course intégré dont la conception permet de limiter, voire de supprimer les risques de coincement du piston lors du déplacement en va-et-vient de ce dernier sans augmenter l'encombrement de l'ensemble.

Un autre but de la présente invention est de proposer un vérin à amortisseur de fin de course intégré dont la conception permet de supprimer les risques de colmatage ou de bouchage du conduit d'évacuation de fluide tout en supprimant les problèmes de cavitation lors de l'alimentation en fluide de la chambre de pression.

A cet effet, l'invention a pour objet un vérin, du type comprenant un corps de vérin logeant un piston d'actionnement d'une tige de vérin, ce corps de vérin étant muni d'au moins un conduit d'alimentation et d'au moins un conduit d'évacuation de fluide, ledit conduit d'évacuation de fluide étant disposé dans une tête de vérin obturant l'une des chambres, dite chambre de pression, du corps de vérin, le piston du vérin étant équipé, côté tête de vérin, d'un obturateur s'appliquant, au voisinage de la fin de course du vérin, contre un siège débouchant dans le conduit d'évacuation de fluide, cet obturateur étant monté coulissant dans un logement du corps du piston avec interposition d'un ressort de compression autorisant la course totale dudit piston dans le corps de vérin et le passage du fluide dans un passage calibré freinant la vitesse de déplacement du piston jusqu'à sa position de fin de course, caractérisé en ce que le corps de l'obturateur est un corps creux délimitant un canal, ce corps creux présentant une génératrice conique de manière à créer un passage à ouverture variable entre le corps de l'obturateur et son logement dans le piston, ledit passage communiquant avec le canal pour mettre en communication la chambre de pression du piston avec le conduit d'évacuation de la tête de vérin, à l'état appliqué de l'obturateur sur son siège, de manière à limiter la vitesse de déplacement du piston, en particulier au voisinage de sa fin de course.

Grâce au fait que l'obturateur est embarqué sur le corps de piston et que cet obturateur est réalisé sous forme d'un corps creux apte à délimiter un canal qui coopère à la délimitation du passage calibré à ouverture réglable, mettant en communication, la chambre de pression du piston avec le conduit d'évacuation de la tête de vérin, à l'état appliqué de l'obturateur sur son siège, il devient aisé de réduire, de manière réglable, la vitesse de déplacement du piston, en particulier au voisinage de sa fin de course sans accroître l'encombrement de l'ensemble, la conception de l'obturateur permettant un changement aisé de ce dernier pour permettre un ajustement de la vitesse de déplacement du piston en fonction des souhaits de l'utilisateur. La réalisation du corps de l'obturateur sous forme d'un corps à génératrice conique permet l'obtention, à faible coût, d'un amortissement progressif de la fin de course du vérin. On obtient ainsi une action de freinage qui s'accroît au fur et à mesure que le piston approche de sa position de fin de course.

L'invention sera bien comprise à la lecture de la description suivante d'exemples de réalisation, en référence aux dessins annexés dans lesquels :
la figure 1 représente une vue partielle en coupe d'un vérin conforme à l'invention au cours de la rétraction de la tige de vérin en position non appliquée de l'obturateur contre un siège débouchant dans le conduit d'évacuation de fluide ;
la figure 2 représente une vue partielle en coupe d'un vérin, conforme à l'invention, en position d'application de l'obturateur, au voisinage de la fin de course du vérin, contre un siège débouchant dans le conduit d'évacuation du fluide ;
la figure 3 représente une vue partielle en coupe d'un vérin conforme à l'invention en position de fin de course du vérin, à l'état appliqué de l'obturateur sur son siège ;
la figure 4 représente une vue partielle en coupe du vérin, dans une position voisine de sa position de fin de course, lors du début de l'alimentation en fluide de la chambre de pression pour permettre la sortie de la tige du vérin et
la figure 5 représente une vue partielle en coupe du vérin conforme à l'invention.

Comme mentionné ci-dessus, le vérin 1, objet de l'invention, comprend un corps 2 de vérin logeant un piston 3 d'actionnement d'une tige 4 de vérin. Ce corps 2 de vérin est muni d'au moins un conduit 5 d'alimentation et d'au moins un conduit 6 d'évacuation de fluide. Dans les exemples représentés, le conduit 6 d'évacuation de fluide est disposé dans une tête 9 de vérin obturant l'une des chambres 7, 8, dite chambre 8 de pression, du corps 2 de vérin. Cette chambre 8 de pression peut encore être appelée chambre de poussée du piston du vérin. L'alimentation en fluide de cette chambre 8 commande la sortie de la tige du vérin. A l'inverse, la vidange de cette chambre provoque une rentrée de la tige du vérin. Pour les vérins double effet, le piston permet de délimiter deux chambres, appelées respectivement grande et petite chambres, chaque chambre étant munie d'un conduit d'alimentation en fluide et d'une conduite d'évacuation de fluide. On peut également imaginer une solution dans laquelle le vérin serait un vérin simple effet, la chambre de pression étant apte à être alimentée et à être vidangée en fluide, un ressort étant positionné dans l'autre chambre, ce ressort tendant à rappeler le piston dans une position de fin de course correspondant à une position de rétraction de la tige 4 de vérin. Il est également possible d'imaginer une solution exempte de ressort, la rétraction de la tige étant obtenue par le poids de la charge, dans le cas notamment d'un vérin de levage.

Le piston 3 du vérin est quant à lui équipé, côté tête 9 de vérin, d'un obturateur 10 s'appliquant, au voisinage de la fin de course du vérin 1, contre un siège 11 débouchant dans le conduit 6 d'évacuation de fluide. Cet obturateur 10 est monté coulissant dans le corps du piston 3 et en particulier dans le corps de la tige du vérin lorsque la tige traverse le piston 3 et constitue une partie du piston 3. Dans les exemples représentés, l'obturateur 10 est monté coulissant dans un logement 13 du corps du piston 3. Cet obturateur 10 est chargé par ressort 12 et est positionné axialement à l'intérieur du corps de vérin pour être en disposition axiale avec la tige 4 de vérin. Le ressort 12 se comprime à l'intérieur du logement 13 ménagé dans le corps de piston, au fur et à mesure du déplacement du piston 3 en direction de sa position de fin de course, à l'état appliqué de l'obturateur contre le siège du conduit 6 d'évacuation de fluide. A l'état appliqué de l'obturateur contre le siège 11 du conduit 6 d'évacuation de fluide, lors du déplacement du piston 3 jusqu'à sa position de fin de course correspondant à sa position d'application contre la tête 9 de vérin, le fluide ne peut plus s'écouler directement de la chambre 8 de pression vers le conduit 6 d'évacuation de fluide. Il emprunte alors un passage 19 calibré qui s'étend entre le corps de l'obturateur 10 et son logement 13 dans le piston avant de pénétrer à l'intérieur du corps de l'obturateur 10, dont une partie est constituée par un canal 14 délimité par le corps de l'obturateur 10. Le corps de l'obturateur se présente en effet sous forme d'un corps creux qui délimite le canal 14. Ce canal 14 permet ainsi, en coopération avec le passage 19, la mise en communication de la chambre 8 de pression du piston 3 avec le conduit 6 d'évacuation de la tête 9 de vérin à l'état appliqué de l'obturateur 10 sur son siège 11. Pour atteindre ce canal 14, le fluide emprunte un passage 19 ménagé entre le corps de l'obturateur et son logement dans le piston.

Ce passage 19 délimite une ouverture variable entre le corps de l'obturateur et le logement 13 du vérin recevant à coulissement ledit obturateur. Cette ouverture variable est obtenue grâce au fait que le corps de l'obturateur affecte une forme générale conique, en l'occurrence tronconique, la grande base du cône étant formée par l'extrémité libre de l'obturateur tandis que la petite base du tronc de cône ou le sommet du cône est fermée par l'extrémité d'appui de l'obturateur à l'intérieur du logement 13 ménagé dans le piston du vérin. L'ouverture du passage 19 tend ainsi à se réduire au fur et à mesure de l'introduction de l'obturateur dans son logement générant un amortissement progressif de la fin de course du vérin. On obtient ainsi une action de freinage qui s'accroît au fur et à mesure que le piston approche de sa position de fin de course. Comme cette limitation de la vitesse s'opère au voisinage de la fin de course du piston, on évite ainsi tout endommagement du piston qui viendrait, en l'absence d'amortisseur, heurter brutalement la face de la tête 9 du vérin disposée en regard de la face de poussée du piston. Un tel amortissement progressif peut être obtenu sans fragiliser le corps de l'obturateur ou rendre plus difficile sa fabrication. Le passage 19, tel que décrit ci-dessus, constitue une section de passage calibrée et permet donc l'amenée du fluide depuis la chambre 8 jusque dans le canal 14. Le canal 14 communique avec le conduit 6 d'évacuation de fluide et permet, par évacuation du fluide, la vidange de la chambre 8. Le canal 14 est de dimension inférieure, en particulier de section de passage inférieure au conduit 6 d'évacuation du fluide.

Dans les exemples représentés, ce canal 14 de l'obturateur est constitué par un ajutage 14a axial traversant et des ajutages 14b radiaux du corps de l'obturateur 10.

Pour éviter les phénomènes de cavitation, on constate que le conduit 6 d'évacuation de fluide de la chambre 8 de pression, ménagé dans la tête 9 de vérin, constitue en outre le conduit 5 d'alimentation en fluide de ladite chambre 8 de pression. Ainsi, lorsque la chambre 8 de pression du vérin est réalimentée en fluide, comme l'illustre la figure 4, la partie de l'obturateur, destinée à s'appliquer sur le siège 11 du conduit 6 d'évacuation, s'écarte de ce dernier sous l'effet de la pression et autorise ainsi directement le passage du fluide du conduit 5 dans la chambre 8 de pression, sans passage par l'obturateur 10, pour entraîner le piston dans une direction correspondant à la sortie de la tige du vérin. Ainsi, aucun phénomène de cavitation n'est constaté.

Pour supprimer les risques de coincement lors des manoeuvres de va-et-vient du piston 3, l'obturateur 10 télescopique est monté flottant à l'intérieur de son logement 13 dans le corps du piston 3. Ce montage flottant permet d'une part de délimiter le passage 19 calibré communiquant avec le canal 14 et autorisant le freinage de la vitesse de déplacement du piston, d'autre part de rectifier les défauts d'alignement qui pourraient s'exercer entre l'obturateur 10 et le corps de piston 3. Dans l'exemple représenté, le montage flottant de l'obturateur 10 dans son logement 13 est réalisé par une bague 15 montée avec jeux radial et axial dans le logement 13 du piston 3. Cette bague 15 est retenue axialement dans ledit logement 13 du piston 3 par un jonc 16.

Dans un mode de réalisation plus détaillé de l'invention, le corps de l'obturateur 10 est muni, à l'une de ses extrémités, d'une excroissance 17 radiale destinée à constituer le siège d'application du ressort 12 de compression. Cette excroissance 17 forme, par appui sur l'une des faces de la bague 15, une butée de fin de course de l'obturateur 10 marquant la position extrême de sortie de son logement 13 dudit obturateur 10. La bague 15 est quant à elle logée à l'intérieur d'une portion 18 épaulée du piston 3 de vérin formant siège de ladite bague 15. Une gorge 21 est ménagée dans cette portion 18 épaulée pour le logement du jonc 16. Cette bague peut être munie en outre d'un détrompeur empêchant son montage à l'envers. Le corps de l'obturateur 10 avec sa génératrice conique ménage, à l'intérieur du logement 13 du piston, en présence de ladite bague 15, un passage 19 à ouverture variable entre le corps d'obturateur 10 et la bague 15 de guidage. La partie de l'obturateur 10, destinée à s'appliquer sur le siège 11 du conduit 6 d'évacuation de fluide, se présente quant à elle sous forme d'une excroissance 20 d'allure sphérique pour s'appliquer à contact étanche contre une arête ménagée dans le siège 11 du conduit 6 d'évacuation. A nouveau, cette configuration de la partie de l'obturateur 10 destinée à s'appliquer sur le siège 11 du conduit 6 d'évacuation permet de garantir une étanchéité de l'ensemble, y compris lors de défaut d'alignement entre obturateur et corps de piston. Cette excroissance 20 donne à l'obturateur une forme générale de champignon dont la tige constituerait le corps du champignon et l'excroissance 20, la tête du champignon.

Le fonctionnement d'un tel vérin est le suivant. Lorsque la chambre 8 de pression du vérin est remplie de fluide, la tige de vérin est sortie. Pour permettre la rentrée de cette tige, la vidange de la chambre est commandée. A cet effet, le conduit 6 d'évacuation de fluide de la chambre 8 de pression est ouvert ou placé à l'échappement. L'ensemble tige/piston peut alors se déplacer en direction de la tête 9 de vérin obturant ladite chambre 8. Cet ensemble se déplace jusqu'à ce que la tête de l'obturateur 10 vienne s'appliquer contre le siège du conduit 6 d'évacuation de fluide. Le fluide est alors contraint de circuler depuis la chambre 8 de pression entre la bague et le corps de l'obturateur à travers le passage 19 calibré à ouverture variable pour atteindre les ajutages radiaux 14b puis l'ajutage axial 14a ménagés dans le corps de l'obturateur 10 et disposés dans le prolongement du conduit 6 d'évacuation de fluide. Les ajutages 14a et 14b sont calibrés pour créer un débit de fuite. Le fluide s'écoule ensuite à travers le conduit 6 d'évacuation de fluide autorisant un déplacement du piston au fur et à mesure de la vidange de la chambre. En position de fin de course du piston, dans laquelle ce dernier est appliqué contre la tête 9 du vérin, le corps de l'obturateur est logé pour l'essentiel à l'intérieur du logement 13 ménagé dans le corps de piston et le ressort est comprimé.

Lorsque l'on souhaite, à l'inverse, commander un mouvement de sortie de la tige de vérin, on alimente le conduit 6 d'évacuation de fluide qui devient alors un conduit 5 d'alimentation de fluide de la chambre 8 de pression. Cette alimentation provoque automatiquement un décollement de la tête de l'obturateur 10 du siège 11 équipant la sortie de conduit 6 d'évacuation de fluide. Le fluide s'écoule alors directement du conduit 5 d'alimentation de fluide vers la chambre 8 de pression pour provoquer un déplacement du piston dans le sens d'une sortie de la tige de vérin.

Lorsqu'un nouveau réglage de la vitesse de déplacement du piston au voisinage de sa position de fin de course est souhaité, il suffit de remplacer l'obturateur équipant le piston par un nouvel obturateur dont les dimensions extérieures ont été modifiées en fonction du souhait de l'utilisateur. Il devient ainsi extrêmement aisé de procéder au réglage de la vitesse de déplacement du piston au voisinage de sa position de fin de course. En outre, comme l'obturateur est monté flottant à l'intérieur de son logement, les risques d'endommagement d'un tel obturateur sont réduits.

## Revendications

1. Vérin (1), du type comprenant un corps (2) de vérin logeant un piston (3) d'actionnement d'une tige (4) de vérin, ce corps (2) de vérin étant muni d'au moins un conduit (5) d'alimentation et d'au moins un conduit (6) d'évacuation de fluide, ledit conduit (6) d'évacuation de fluide étant disposé dans une tête (9) de vérin obturant l'une (8) des chambres (7, 8), dite chambre (8) de pression, du corps (2) de vérin, le piston (3) du vérin étant équipé, côté tête (9) de vérin, d'un obturateur (10) s'appliquant, au voisinage de la fin de course du vérin (1), contre un siège (11) débouchant dans le conduit (6) d'évacuation de fluide, cet obturateur (10) étant monté coulissant dans un logement (13) du corps du piston (3) avec interposition d'un ressort (12) de compression autorisant la course totale dudit piston (3) dans le corps (2) de vérin et le passage du fluide dans un passage calibré freinant la vitesse de déplacement du piston (3) jusqu'à sa position de fin de course,
**caractérisé en ce que** le corps de l'obturateur (10) est un corps creux délimitant un canal (14), ce corps creux présentant une génératrice conique de manière à créer un passage (19) à ouverture variable entre le corps de l'obturateur et son logement (13) dans le piston, ledit passage (19) communiquant avec le canal (14) pour mettre en communication la chambre (8) de pression du piston (3) avec le conduit (6) d'évacuation de la tête (9) de vérin, à l'état appliqué de l'obturateur (10) sur son siège (11), de manière à limiter la vitesse de déplacement du piston (3), en particulier au voisinage de sa fin de course.

2. Vérin (1) selon la revendication 1,
**caractérisé en ce que** le canal (14) est constitué par un ajutage (14a) axial traversant et des ajutages (14b) radiaux du corps de l'obturateur (10).

3. Vérin (1) selon l'une des revendications 1 et 2,
**caractérisé en ce que** l'obturateur (10) télescopique est monté flottant à l'intérieur de son logement (13) dans le corps du piston (3) pour délimiter un passage (19) calibré communiquant avec le canal (14) de l'obturateur, ce montage flottant permettant de rectifier les défauts d'alignement qui pourraient s'exercer entre obturateur (10) et corps de piston (3) et ainsi supprimer les risques de coincement lors des manoeuvres de va-et-vient du piston (3).

4. Vérin (1) selon la revendication 3,
**caractérisé en ce que** le montage flottant de l'obturateur (10) dans son logement (13) est réalisé par une bague (15) montée avec jeux radial et axial dans le logement (13), cette bague (15) étant retenue axialement dans ledit logement (13) par un jonc (16).

5. Vérin (1) selon la revendication 4,
**caractérisé en ce que** le corps de l'obturateur (10) est muni, à l'une de ses extrémités, d'une excroissance (17) radiale destinée à constituer le siège d'application du ressort (12), cette excroissance (17) formant, par appui sur l'une des faces de la bague (15), une butée de fin de course de l'obturateur (10) marquant la position extrême de sortie de son logement (13) dudit obturateur (10).

6. Vérin (1) selon l'une des revendications 4 et 5,
**caractérisé en ce que** la bague (15) est logée à l'intérieur d'une portion (18) épaulée du piston (3) de vérin formant siège de ladite bague (15), une gorge (21) étant ménagée dans cette portion (18) épaulée pour le logement du jonc (16).

7. Vérin (1) selon l'une des revendications 4 à 6,
**caractérisé en ce que** le corps de l'obturateur (10) présente une génératrice conique de manière à créer un passage (19) à ouverture variable entre le corps d'obturateur (10) et la bague (15) de guidage.

8. Vérin (1) selon l'une des revendications 1 à 7,
**caractérisé en ce que** la partie de l'obturateur (10), destinée à s'appliquer sur le siège (11) du conduit (6) d'évacuation de fluide, se présente sous forme d'une excroissance (20) d'allure sphérique pour s'appliquer à contact étanche contre une arête ménagée dans le siège (11) du conduit (6) d'évacuation.

9. Vérin selon l'une des revendications 1 à 8,
**caractérisé en ce que** le conduit (6) d'évacuation de fluide de la chambre (8) de pression, ménagé dans la tête (9) de vérin, constitue en outre le conduit (5) d'alimentation en fluide de ladite chambre (8) de pression.

## Claims

1. Jack (1), of the type comprising a jack body (2) which accommodates a piston (3) for activation of a jack rod (4), this jack body (2) being provided with at least one supply pipe (5) and at least one fluid discharge pipe (6), the said fluid discharge pipe (6) being disposed in a jack head (9) which shuts one (8) of the chambers (7, 8), known as the pressure chamber (8) of the jack body (2), the piston (3) of the jack being equipped, on the jack head side (9), with a shutter (10) which is applied in the vicinity of the end of travel of the jack (1), against a seat (11) which opens into the fluid discharge pipe (6), this shutter (10) being fitted such as to slide in a receptacle (13) in the body of the piston (3) with interposition of a compression spring (12) which allows the said piston (3) to complete its full travel in the body (2) of the jack, and permits passage of the fluid into a calibrated passage which brakes the speed of displacement of the piston (3) as far as its end-of-travel position, **characterised in that** the body of the shutter (10) is a hollow body which delimits a channel (14), this hollow body having a conical generatrix such as to create a passage (19) with variable opening between the body of the shutter and its receptacle (13) in the piston, the said passage (19) communicating with the channel (14) in order to put the pressure chamber (8) of the piston (3) into communication with the discharge duct (6) of the head (9) of the jack, in the state in which the shutter (10) is applied on its seat (11), such as to limit the speed of displacement of the piston (3), in particular in the vicinity of its end of travel.

2. Jack (1) according to claim 1, **characterised in that** the channel (14) is constituted by an axial through nozzle (14a) and radial nozzles (14b) of the shutter body (10).

3. Jack (1) according to one of claims 1 and 2, **characterised in that** the telescopic shutter (10) is fitted such as to float inside its receptacle (13) in the body of the piston (3), in order to delimit a calibrated passage (19) which communicates with the channel (14) of the shutter, this floating fitting making it possible to rectify faults of alignment which could occur between the shutter (10) and the piston body (3), and thus eliminate the risks of jamming during to-and-fro manoeuvres of the piston (3).

4. Jack (1) according to claim 3, **characterised in that** the floating fitting of the shutter (10) in its receptacle (13) is carried out by means of a ring (15) which is fitted with radial and axial play in the receptacle (13), this ring (15) being retained axially in the said receptacle (13) by a retainer ring (16).

5. Jack (1) according to claim 4, **characterised in that** the body of the shutter (10) is provided at one of its ends with a radial protuberance (17) which is designed to constitute the seat of application of the spring (12), this protuberance (17), by being supported on one of the surfaces of the ring (15), forming an end-of-travel stop for the shutter (10) which demarcates the extreme output position of the said shutter (10), from its receptacle (13).

6. Jack (1) according to one of claims 4 and 5, **characterised in that** the ring (15) is accommodated inside a shouldered portion (18) of the piston (3) of the jack, which forms a seat for the said ring (15), a groove (21) being provided in this shouldered portion (18) for accommodation of the retainer ring (16).

7. Jack (1) according any one of claims 4 to 6, **characterised in that** the body of the shutter (10) has a conical generatrix such as to create a passage (19) with a variable opening between the shutter body (10) and the guide ring (15).

8. Jack (1) according to any one of claims 1 to 7, **characterised in that** the part of the shutter (10) which is designed to be applied to the seat (11) of the fluid discharge pipe (6) is in the form of a protuberance (20) with a spherical shape, in order to be applied in sealed contact against a ridge provided in the seat (11) of the discharge pipe (6).

9. Jack (1) according to any one of claims 1 to 8, **characterised in that** the pipe (6) for discharge of fluid from the pressure chamber (8), which pipe is provided in the head (9) of the jack, additionally comprises the pipe (5) for supply of fluid to the pressure chamber (8).

## Patentansprüche

1. Zylinder (1) mit einem Zylindergehäuse (2), das einen von einer Kolbenstange (4) betätigten Kolben (3) aufnimmt, wobei das Zylindergehäuse (2) mit wenigstens einer Fluidzuführleitung (5) und wenigstens einer Fluidableitung (6) versehen ist, wobei die Fluidableitung (6) in einem Zylinderkopf (9) angeordnet ist, der einen (8) der Räume (7, 8), den so genannten Druckraum (8), des Zylindergehäuses (2) verschließt, wobei der Zylinderkolben (3) auf der Seite des Zylinderkopfes (9) mit einem Verschluss (10) ausgerüstet ist, der in der Nähe des Anschlags des Zylinders (1) an einem Sitz (11) zur Anlage kommt, der in die Fluidableitung (6) mündet, wobei der Verschluss (10) mit einer eingesetzten Druckfeder (12) gleitend in eine Aufnahme (13) des Gehäuses des Kolbens (3) eingebaut ist, die den Gesamthub des Kolbens (3) in dem Zylindergehäuse (2) und den Durchtritt des Fluids in einen Drosseldurchlass ermöglicht, die die Hubgeschwindigkeit des Kolbens (3) bis zu seiner Endlage abbremst, **dadurch gekennzeichnet, dass** der Körper des Verschlusses (10) ein Hohlkörper ist, der einen Kanal (14) begrenzt, wobei der Hohlkörper eine kegelförmige Mantellinie aufweist, um einen Durchlass (19) mit variabler Öffnung zwischen dem Körper des Verschlusses und seiner Aufnahme (13) in dem Kolben zu bilden, wobei der Durchlass (19) mit dem Kanal (14) verbunden ist, um den Druckraum (8) des Kolbens (3) mit der Fluidableitung (6) des Zylinderkopfes (9) zu verbinden, sobald der Verschluss (10) an seinem Sitz (11) zur Anlage kommt, um die Hubgeschwindigkeit des Kolbens (3) insbesondere in der Nähe seiner Endlage zu begrenzen.

2. Zylinder (1) nach Anspruch 1, **dadurch gekennzeichnet, dass** der Kanal (14) eine axial durchlaufende Düse (14a) und radial verlaufende Düsen (14b) des Körpers des Verschlusses (10) umfasst.

3. Zylinder (1) nach einem der Ansprüche 1 und 2, **dadurch gekennzeichnet, dass** der ausziehbare Verschluss (10) gleitend in seine Aufnahme (13) in dem Gehäuse des Kolbens (3) eingebaut ist, um einen Drosseldurchlass (19) zu begrenzen, der mit dem Kanal (14) des Verschlusses verbunden ist, wobei es der gleitende Einbau ermöglicht, Fluchtungsfehler zu berichtigen, die zwischen dem Verschluss (10) und dem Gehäuse des Kolbens (3) auftreten können, und somit die Gefahr eines Festlaufens bei den Hin- und Herbewegungen des Kolbens (3) zu unterdrücken.

4. Zylinder (1) nach Anspruch 3, **dadurch gekennzeichnet, dass** der gleitende Einbau des Verschlusses (10) in seine Aufnahme (13) mithilfe einer Buchse (15) vorgenommen wird, die mit Radial- und Axialspiel in die Aufnahme (13) eingebaut wird, wobei die Buchse (15) von einem Sicherungsring (16) axial in der Aufnahme (13) festgehalten wird.

5. Zylinder (1) nach Anspruch 4, **dadurch gekennzeichnet, dass** der Körper des Verschlusses (10) an einem seiner Enden mit einem radialen Fortsatz (17) versehen ist, der dafür vorgesehen ist, den Sitz für die Anwendung der Feder (12) zu bilden, wobei der Fortsatz (17) durch Anlage an einer der Seiten der Buchse (15) einen Anschlag des Verschlusses (10) bildet, der die äußerste Ausfahrposition des Verschlusses (10) aus seiner Aufnahme (13) kenntlich macht.

6. Zylinder (1) nach einem der Ansprüche 4 und 5, **dadurch gekennzeichnet, dass** die Buchse (15) in einem abgesetzten Abschnitt (18) des zylinderkolbens (3) sitzt, der den Sitz der Buchse (15) bildet, wobei in dem abgesetzten Abschnitt (18) eine Kehle (21) für die Aufnahme des Sicherungsrings (16) ausgebildet ist.

7. Zylinder (1) nach einem der Ansprüche 4 bis 6, **dadurch gekennzeichnet, dass** der Körper des Verschlusses (10) eine kegelförmige Mantellinie aufweist, um einen Durchlass (19) mit variabler Öffnung zwischen dem Körper des Verschlusses (10) und der Führungsbuchse (15) zu bilden.

8. Zylinder (1) nach einem der Ansprüche 1 bis 7, **dadurch gekennzeichnet, dass** der Teil des Verschlusses (10), der dafür vorgesehen ist, an dem Sitz (11) der Fluidableitung (6) zur Anwendung zu kommen, in Form eines kugelförmigen Fortsatzes (20) ausgebildet ist, um mit einer in dem Sitz (11) der Ableitung (6) angebrachten Kante in einen abdichtenden Kontakt zu kommen.

9. Zylinder (1) nach einem der Ansprüche 1 bis 8, **dadurch gekennzeichnet, dass** die Fluidableitung (6) der Druckkammer (8), die im Zylinderkopf (9) angebracht ist, zugleich die Fluidzuführleitung (5) der Druckkammer (8) ist.
